# EUROPÄISCHE PATENTANMELDUNG

(11) **EP 4 647 191 A1**
(43) Veröffentlichungstag der Anmeldung: **12.11.2025**
(21) Anmeldenummer: 24174579.3
(22) Anmeldetag: 07.05.2024
(51) Int. Cl.: B22C 9/06, B22C 9/10, B22C 21/02, B22C 21/08, B22D 15/02, B22D 25/02, B22D 47/00

(54) **KLEMMVORRICHTUNG FÜR EIN KERNPAKET UND VERFAHREN ZUM GIESSEN**

(71) Anmelder: Heinrich Wagner Sinto Maschinenfabrik GmbH, 57326 Bad Laasphe (DE)
(72) Erfinder: WOLZENBURG, Dennis, 57339 Erndtebrück (DE); HASCHKE, André, 57339 Erndtebrück (DE)
(74) Vertreter: advotec.

(57) **Zusammenfassung**

Die Erfindung betrifft eine Klemmvorrichtung (11) für ein mehrteiliges Kernpaket (12) aus einem Formstoff sowie ein Verfahren zum Gießen mit einer derartigen Klemmvorrichtung, wobei die Klemmvorrichtung zumindest eine Klemmeinrichtung (16) umfasst, mittels der das Kernpaket an einander gegenüberliegenden Andruckflächen (13) des Kernpakets mit einer Klemmkraft beaufschlagbar ist, wobei die Klemmeinrichtung zumindest zwei Klemmmodule (17) aufweist, mittels der die Klemmkraft auf das Kernpaket ausbildbar ist, wobei die Klemmmodule jeweils ein Klemmelement (21) zur Anlage an einer der Andruckflächen des Kernpakets aufweisen, wobei die Klemmelemente relativ zu der Andruckfläche voneinander unabhängig bewegbar sind.

## Beschreibung

Die Erfindung betrifft eine Klemmvorrichtung für ein mehrteiliges Kernpaket aus einem Formstoff und ein Verfahren zum Gießen mit einer Klemmvorrichtung und einem derartigen Kernpaket, wobei die Klemmvorrichtung zumindest eine Klemmeinrichtung umfasst, mittels der das Kernpaket an einander gegenüberliegenden Andruckflächen des Kernpakets mit einer Klemmkraft beaufschlagbar ist.

Derartige Klemmvorrichtungen und Verfahren sind aus dem Stand der Technik hinreichend bekannt und werden regelmäßig zur Herstellung komplex aufgebauter Gießformteile, wie beispielsweise Motorblöcke, oder dergleichen, eingesetzt. Ein Kernpaket ist dann aus einer Vielzahl in einem gemeinsamen Verbund angeordneter Kerne, die zusammen eine Gießform bilden, ausgebildet. Die Klemmvorrichtung dient dann dazu, die Kerne beziehungsweise das Kernpaket in ihrem Verbund miteinander zu fixieren und mit einer Klemmkraft aneinander zu drücken. Beim Ausgießen der Gießform mit einer Schmelze ergeben sich erhebliche Formfülldrücke, die neben der Fixierung der einzelnen Kerne des Kernpakets untereinander eine äußere Abstützung des Kernpakets erfordern, um Relativbewegungen der Kerne in Folge des Formfülldrucks weitestgehend zu verhindern und die Formhaltigkeit der Gießform zu sichern. Um diese äußere Abstützung des Kernpakets zu gewährleisten ist es beispielsweise bekannt, Kernpakete in Kastenformen anzuordnen, die eine an eine äußere Kontur des Kernpakets angepasste Formsandfüllung aufweisen. Dies erfordert jedoch den Betrieb einer Kastenformanlage, mit der für jedes einzelne Kernpaket eine Kastenform mit einer entsprechenden Formsandfüllung bereitgestellt werden muss, was hohe Betriebskosten zur Folge hat.

Aus der DE 10 2006 010 798 B3 ist eine Klemmvorrichtung für ein mehrteiliges Kernpaket bekannt, bei der das Kerne in eine Kastenform eingesetzt und mittels mehrerer Klemmeinrichtungen innerhalb der Kastenform geklemmt beziehungsweise gegeneinander verspannt werden können. Insbesondere ist das Kernpaket mit einer Formschräge ausgebildet, auf die die Kastenform aufgeschoben und so die Klemmkraft erzeugt wird. Das Kernpaket wird mit der Kastenform verkeilt und die Klemmkraft wird indirekt über Zylinder aufgebracht, die die Kastenform auf das Kernpaket aufschieben.

Nachteilig ist hier, dass das Kernpaket stets auf die Größe der Kastenform angepasst sein muss und für den Betrieb einer Gießanlage zur kontinuierlichen Herstellung von Produkten eine große Anzahl Kastenformen erforderlich sind. Eine Umstellung dieser Gießanlage auf Produkte, die ein in einer Größe abweichendes Kernpaket erfordern, hat dann zur Folge, dass sämtliche Kastenformen ausgetauscht werden müssen. Auch ist ein Verbrauch an Formstoff sehr hoch, wenn das Produkt wesentlich kleiner als die bereits vorhandene Kastenform ist. Das Kernpaket muss dann größer ausgebildet werden, als es eigentlich zum Gießen des Produktes erforderlich wäre. Dies ist auch dann der Fall, wenn das zu gießende Produkt eine Geometrie aufweist, die wesentlich von einer quadratischen oder rechteckigen Form der Kastenform abweicht.

Hier müssen dann nicht nutzbare Bereiche der Kastenform mit Formstoff ausgefüllt sein.

Es ist daher Aufgabe der Erfindung eine Klemmvorrichtung zum Klemmen eines mehrteiligen Kernpakets, eine Gießform und eine Gießanlage sowie ein Verfahren zum Gießen mit einer Klemmvorrichtung vorzuschlagen, die beziehungsweise das eine einfache und kostengünstige Herstellung unterschiedlicher Produkte ermöglicht.

Diese Aufgabe wird durch eine Klemmvorrichtung mit den Merkmalen des Anspruchs 1, eine Gießform mit den Merkmalen des Anspruchs 11, eine Gießanlage mit den Merkmalen des Anspruchs 13 und ein Verfahren mit den Merkmalen des Anspruchs 16 gelöst.

Die erfindungsgemäße Klemmvorrichtung für ein mehrteiliges Kernpaket aus einem Formstoff umfasst zumindest eine Klemmeinrichtung, mittels der das Kernpaket an einander gegenüberliegenden Andruckflächen des Kernpakets mit einer Klemmkraft beaufschlagbar ist, wobei die Klemmeinrichtung zumindest zwei Klemmmodule aufweist, mittels der die Klemmkraft auf das Kernpaket ausbildbar ist, wobei die Klemmmodule jeweils ein Klemmelement zur Anlage an einer der Andruckflächen des Kernpakets aufweisen, wobei die Klemmelemente relativ zu der Andruckfläche voneinander unabhängig bewegbar sind.

Das Kernpaket ist dabei aus einer Anzahl von Kernen gebildet, die ihrerseits aus durch mit einem Bindermaterial verfestigten Kernsand bestehen. Vorzugsweise ist dann das gesamte Kernpaket aus diesem Kernsand ausgebildet, was eine Wiederverwendung des Kernsands im Rahmen einer Gießanlage vereinfacht. Das Kernpaket wird vorzugsweise zum Gießen von Produkten aus Metall, beispielsweise aus Guss, Stahlguss, Grauguss, Aluminium, anderen Nichteisenmetallen oder Legierungen hiervon verwendet. Prinzipiell ist es jedoch auch möglich, das Kernpaket zum Gießen von härtbaren Materialien aus Gussmassen, beispielsweise Beton, Polymere oder dergleichen, zu verwenden.

Zum Klemmen des Kernpakets weist dieses zumindest zwei Andruckflächen auf, die im Wesentlichen einander gegenüberliegen, so dass die Klemmkraft über diese beiden Andruckflächen auf das Kernpaket ausgeübt werden kann. Die Klemmkraft wird über die Klemmeinrichtung erzeugt, die auf zumindest eine der Andruckflächen die Klemmkraft ausübt. Die gegenüberliegende Andruckfläche kann dann an einem Wiederlager der Klemmvorrichtung anliegen, welches im Wesentlichen starr, das heißt unbewegbar, ausgebildet sein kann. Da die Klemmeinrichtung zumindest zwei Klemmmodule mit einem Klemmelement zur Anlage an einer der Andruckflächen aufweist, können die Klemmelemente relativ zu der Andruckfläche voneinander unabhängig bewegt werden. Das Kernpaket kann dann so beschaffen sein, dass die Andruckfläche, auf die die Klemmeinrichtung mit der Klemmkraft wirkt, aus zumindest zwei Teilflächen gebildet ist, die voneinander beabstandet sind. Die Teilflächen können dabei in unterschiedlichen Relativabständen zu der Klemmeinrichtung positioniert sein, wenn das Kernpaket mit der Klemmvorrichtung gespannt wird. Durch die Möglichkeit, die Klemmelemente mittels der Klemmmodule unabhängig voneinander zu bewegen, können die Klemmmodule an die unterschiedlichen Teilflächen individuell angepasst werden. Die Klemmkraft wird dann durch die Klemmmodule auf die die Teilflächen aufgebracht. Das Kernpaket kann dann so beschaffen sein, dass das Kernpaket an eine Geometrie eines zu gießenden Produkts angepasst ist und die Andruckfläche beispielsweise einen Absatz oder auch mehrere Absätze ausbildet. Hierdurch wird es möglich, bei der Herstellung des Kernpakets Formstoff einzusparen, da das Kernpaket dann nicht mehr, wie bei einem Formkasten, mit Formstoff soweit ausgebildet beziehungsweise ausgefüllt sein muss, dass es an einer Klemmeinrichtung mit der Andruckfläche vollständig gerade anliegt. Darüber hinaus ermöglicht die unabhängige Bewegbarkeit der Klemmelemente die Verwendung der Klemmeinrichtung für unterschiedlichste Arten von Kernpaketen. Ein der Klemmeinrichtung zugewandter Absatz in dem Kernpaket kann beispielsweise mehr oder weniger tief ausgebildet oder auch gar nicht vorhanden sein. Die Klemmvorrichtung wird dadurch für verschiedene Arten von Kernpaketen universell einsetzbar. Eine Umstellung einer Gießanlage auf ein anderes Produkt erfordert dann nicht mehr zwangsläufig einen Wechsel sämtlicher Klemmvorrichtungen beziehungsweise Formkästen der Gießanlage. Insgesamt können Produkte durch Gießen so kostengünstiger hergestellt werden.

Die Klemmvorrichtung kann zumindest zwei Klemmeinrichtungen umfassen, die relativ bezogen auf die Andruckflächen des Kernpakets einander gegenüberliegend angeordnet sein können. Die Klemmkraft kann dann durch beide Klemmeinrichtungen auf das Kernpaket von gegenüberliegenden Seiten der Klemmvorrichtung auf die Andruckflächen des Kernpakets ausgeübt werden. Die Klemmeinrichtungen können jeweils zwei Klemmmodule aufweisen, so dass das Kernpaket beiderseits Andruckflächen aufweisen kann, die aus Teilflächen gebildet sind. Beispielsweise kann dann an jeder der gegenüberliegenden Andruckflächen des Kernpakets zumindest ein Absatz zwischen den Teilflächen ausgebildet sein. Die Andruckflächen beziehungsweise Teilflächen können dann parallel ausgebildet sein. Hierdurch wird die Klemmvorrichtung noch flexibler für Kernpakete unterschiedlichster Produkte nutzbar.

Die Klemmvorrichtung kann zumindest eine weitere Klemmeinrichtung umfassen, mittels der das Kernpaket an weiteren Andruckflächen des Kernpakets, die quer, bevorzugt orthogonal, relativ bezogen auf die Andruckflächen, ausgebildet sein können, mit einer weiteren Klemmkraft beaufschlagt werden können. So kann vorgesehen sein, dass die weitere Klemmeinrichtung auf eine Oberseite oder eine Unterseite des Kernpakets die weitere Klemmkraft ausübt. Wenn beispielsweise das Kernpaket mit einer quadratischen oder rechteckigen Grundform ausgebildet ist, können zumindest drei Seitenflächen des Kernpakets die Andruckflächen ausbilden. Weiter kann das Kernpaket an einem Umfang, das heißt an allen Seitenflächen, mittels der Klemmvorrichtung gespannt werden. Das Kernpaket kann dann prinzipiell allseitig mit einer Andruckfläche ausgebildet sein, auf die eine Klemmkraft mittels der Klemmvorrichtung bewirkt werden kann.

Die Klemmvorrichtung kann einen Klemmrahmen aufweisen, der das Kernpaket zumindest teilweise, bevorzugt vollständig, umgeben kann, wobei die Klemmmodule an dem Klemmrahmen befestigt sein können. Der Klemmrahmen kann ring- oder rahmenförmig ausgebildet sein und das Kernpaket vollständig umgeben. Die Klemmmodule können dann an dem Klemmrahmen befestigt sein und so die Andruckkraft auf das Kernpaket ausüben. Die Klemmmodule können lösbar befestigt sein, so dass die Klemmmodule nach Bedarf an dem Klemmrahmen, an das jeweilige Kernpaket angepasst, angeordnet werden können. Die Befestigung kann mittels einer Schraubverbindung erfolgen. Der Klemmrahmen kann durch einen Oberrahmen und einen Unterrahmen ausgebildet sein, wobei die Klemmmodule dann zwischenliegend dem Oberrahmen und dem Unterrahmen angeordnet sein können.

Die Klemmeinrichtung kann zumindest drei, vier, fünf, sechs oder mehr Klemmmodule umfassen. Die Anzahl der Klemmmodule kann von der Anzahl von Teilflächen der Andruckfläche abhängig sein. Für jede Teilfläche kann dann ein Klemmmodul vorgesehen sein. Es ist jedoch auch möglich, dass ein Klemmmodul auf zwei Teilflächen der Andruckfläche wirkt, wenn die Teilflächen in einer gemeinsamen Ebene und mit gleichem Relativabstand zu dem betreffenden Klemmmodul ausgebildet sind. Auch kann vorgesehen sein, dass Klemmmodule ungenutzt bleiben, wenn das zu spannende Kernpaket vergleichsweise klein ist und sich nicht vollständig entlang einer Reihenanordnung sämtlicher Klemmmodule der Klemmeinrichtung erstreckt. Insgesamt wird die Klemmeinrichtung durch eine höhere Anzahl von Klemmmodulen flexibler nutzbar.

Das Klemmmodul kann einen Spindelstock mit einer Führung und eine an dem Spindelstock gelagerte, mit einem Manipulator antreibbare Spindel aufweisen, wobei mit der Spindel das Klemmelement entlang der Führung in Richtung auf die Andruckfläche bewegt werden kann. Die Führung kann dabei orthogonal relativ zu der Andruckfläche verlaufen, so dass die Klemmkraft in Richtung der Andruckfläche ausgeübt werden kann. Die Spindel kann mittels eines Manipulators angetrieben werden, das heißt, dass eine Rotation der Spindel eine Bewegung des Klemmelements entlang der Führung in Richtung auf die Andruckfläche oder in eine entgegengesetzte Richtung wirken kann. Der Manipulator kann durch einen Elektromotor mit oder ohne Getriebe, beispielsweise einen elektromechanischen Schrauber, ausgebildet sein oder auch eine Mehrzahl elektromechanischer Schrauber aufweisen. Dann kann auch jedes der Klemmmodule einen derartigen Manipulator aufweisen. Zur weiteren Verringerung der Kosten kann der Manipulator jedoch auch stationär und getrennt von der Klemmvorrichtung als eine Baugruppe beziehungsweise Station einer Gießanlage ausgebildet sein. Der Manipulator kann dann aus einem elektromechanischen Schrauber zum Antrieb der Spindel oder aus einer Mehrzahl von Schraubern, zum gleichzeitigen Antrieb aller Spindeln der Klemmmodule, gebildet sein. In diesem Fall kann dann an der Spindel des Klemmmoduls ein Schraubenkopf oder Steckschlüssel ausgebildet sein, an dem der Manipulator angreifen kann, wenn eine Klemmvorrichtung an dem Manipulator zum Spannen des Kernpakets positioniert wird. Der jeweilige Manipulator kann die Spindel solange antreiben, bis die gewünschte Klemmkraft erreicht ist. Weiter kann vorgesehen sein, dass auf oder an dem Klemmelement eine Andruckplatte befestigt ist, die im Wesentlichen eine ebene Fläche ausbildet, die in etwa einer Teilfläche der Andruckfläche entspricht. Hierdurch ergibt sich eine vorteilhafte Verteilung der mit dem Klemmmodul erzeugten Kraft auf die Andruckfläche oder Teilfläche. Ein unerwünschter Bruch des Kernpakets infolge von einer ungleichmäßigen Kraftverteilung kann so wirkungsvoll verhindert werden. Optional kann vorgesehen sein, dass zwei oder mehr Klemmelemente mit einer gemeinsamen Andruckplatte ausgestattet sind. Dies ist dann möglich, wenn die Teilflächen der Andruckfläche im Wesentlichen in einer gemeinsamen Ebene ausgebildet sind.

An dem Klemmelement kann zumindest eine Federeinrichtung ausgebildet sein, mittels der die Klemmkraft auf die Andruckfläche ausgeübt werden kann. Die Federeinrichtung erlaubt einen Ausgleich von Maßtoleranzen des Kernpakets. Darüber hinaus kann mit der Federeinrichtung eine Größe der Klemmkraft vergleichsweise genau ausgebildet werden. So kann eine Federkennlinie der Federeinrichtung so gewählt sein, dass ein weiteres Zustellen des Klemmelements in Richtung des Kernpakets keine wesentlich größere Klemmkraft bewirkt. Die Federeinrichtung kann durch eine Zugfeder, Druckfeder, Blattfeder, Tellerfeder oder vorzugsweise ein Tellerfederpaket ausgebildet sein. Auch kann an einem Klemmelement eine Mehrzahl von Federeinrichtungen angeordnet sein. Hierdurch kann das Klemmmodul besonders kompakt ausgebildet werden.

Die Klemmvorrichtung kann einen Träger umfassen, der eine Auflage für das Kernpaket ausbilden kann, wobei zumindest die Klemmeinrichtung und/oder der Klemmrahmen an dem Träger angeordnet sein kann. So ist es dann möglich, zunächst das Kernpaket durch Zusammensetzen von Kernen auf dem Träger auszubilden, bevor das Kernpaket mit der Klemmeinrichtung beziehungsweise dem Klemmrahmen geklemmt wird. Nach dem Zusammensetzen des Kernpakets kann dann die Klemmeinrichtung beziehungsweise der Klemmrahmen an dem Träger angeordnet werden. Hierdurch wird es möglich, das Kernpaket ohne die eventuell störende Klemmeinrichtung beziehungsweise den Klemmrahmen zunächst fertig auszubilden und auch mittels des Trägers zu handhaben. Der Träger kann ebenfalls in Art eines Rahmens oder eines Gestells ausgebildet sein, so dass der Träger leicht mit Fördermitteln transportiert werden kann. Dies ist insbesondere dann von Vorteil, wenn das Kernpaket ein großes Gewicht, beispielsweise zwischen 100 kg bis 1000 kg, aufweist. An dem Träger können Fortsätze und an der Klemmeinrichtung beziehungsweise dem Klemmrahmen übereinstimmend ausgebildete Ausnehmungen oder umgekehrt ausgebildet sein. Diese können so beschaffen sein, dass die Klemmeinrichtung beziehungsweise der Klemmrahmen formschlüssig positioniert beziehungsweise zentriert werden kann, ohne dass die Klemmeinrichtung beziehungsweise der Klemmrahmen mit dem Träger fest verbunden ist. Die Klemmeinrichtung beziehungsweise der Klemmrahmen liegt dann lose auf dem Träger auf und kann alleine durch eine Gewichtkraft an einer Auflagefläche fixiert werden. Die Klemmeinrichtung beziehungsweise der Klemmrahmen kann so besonders einfach und schnell mit dem Träger verbunden und wieder von diesem entfernt werden. Dies kann beispielsweise leicht mittels eines Krans oder einer anderen Fördereinrichtung erfolgen.

An dem Träger können Rungen zur Abstützung des Kernpakets angeordnet sein. Dabei kann vorgesehen sein, dass die Klemmmodule so angeordnet sind, dass die Klemmelemente in zwischen den Rungen gebildeten Zwischenräumen positioniert sein können. Die Rungen können vorteilhaft ein Umkippen des Kernpakets auf der Auflage verhindern, wenn der Träger mit dem Kernpaket transportiert wird und auch dafür sorgen, dass das Kernpaket nach einem Füllen mit flüssigem Metall, beim Abkühlen und Aufbrechen des Kernpakts, nicht von der Auflage zusammen mit dem Produkt herabfällt, wenn die Klemmeinrichtung beziehungsweise der Klemmrahmen bereits entfernt wurde.

Die Klemmvorrichtung kann eine Wanne umfassen, die eine Aufnahme für den Träger ausbildet, wobei der Träger in die Wanne eingesetzt sein kann. Die Wanne kann mittels einer Fördervorrichtung, beispielsweise Flurförderfahrzeugen oder dergleichen, einfach transportiert werden und den Träger so aufnehmen, dass die Wanne den Träger zumindest teilweise umgibt. Insbesondere ermöglicht die Wanne einen vereinfachten Transport des Trägers mit dem Kernpaket, und wenn erforderlich, mit der Klemmeinrichtung beziehungsweise dem Klemmrahmen an dem Kernpaket. Nach einem Ausgießen einer Kavität des Kernpakets und einem Entfernen des Klemmrahmens beziehungsweise der Klemmeinrichtung kann ein Binder des Formstoffs verbrennen, was zu einem Zerfall des Kernpakets führen kann. Der Formstoff kann dann auch während eines Transports des Kernpakets im Rahmen einer Gießanlage von dem Träger in die Wanne fallen und dort aufgefangen werden. Nach einem Entfernen des Trägers aus der Wanne kann der darin befindliche Formstoff gesammelt und einfach in einem Prozess wiederverwendet werden.

Die erfindungsgemäße Gießform umfasst eine erfindungsgemäße Klemmvorrichtung und ein Kernpaket, wobei das Kernpaket an einander gegenüberliegenden Andruckflächen des Kernpakets in der Klemmvorrichtung geklemmt ist.

Die jeweilige Andruckfläche kann aus einer Anzahl von ebenen Teilflächen gebildet sein, wobei die Teilflächen in zueinander versetzten, parallelen Ebenen angeordnet sein können. Die Ebenen können dabei jeweils vertikal und parallel zu den Klemmelementen beziehungsweise Andruckelementen an Klemmelementen verlaufen. Die auf das Kernpaket bewirkte Klemmkraft verteilt sich dann über eine Gesamtfläche der Andruckflächen. Zwischen den Teilflächen kann demnach ein Absatz ausgebildet sein, so dass das Kernpaket an eine Geometrie eines Produkts angepasst und mit einer wesentlich geringeren Menge an Formstoff ausgebildet sein kann. Beispielsweise können zwei, drei, vier, fünf, sechs oder mehr parallele Ebenen definiert beziehungsweise vorgesehen sein, innerhalb der jeweils Andruckflächen beziehungsweise Teilflächen an einem Kernpaket ausgebildet sein können. Eine Anzahl von auf eine Andruckfläche wirkenden Klemmmodulen entspricht dann zumindest einer Anzahl der parallelen Ebenen an einem Kernpaket. Weitere vorteilhafte Ausführungen einer Gießform ergeben sich aus den Merkmalsbeschreibungen der auf den Vorrichtungsanspruch 1 zurückbezogenen Unteransprüche.

Die erfindungsgemäße Gießanlage umfasst eine Mehrzahl von erfindungsgemäßen Klemmvorrichtungen, einen Manipulator zum Spannen eines Kernpakets in einer Klemmvorrichtung und eine Fördervorrichtung zum Fördern der Klemmvorrichtungen entlang des Manipulators, wobei mittels des Manipulators Klemmmodule der Klemmvorrichtung betätigbar und Klemmelemente der Klemmmodule an einer Andruckfläche des Kernpakets voneinander unabhängig bewegbar und mit einer definierten Klemmkraft beaufschlagbar sind. Der Manipulator ist folglich stationär positioniert, wobei die jeweiligen Klemmvorrichtungen mit dem jeweiligen Kernpaket zu dem Manipulator gefördert, und dort mittels des Manipulators derart betätigt werden, dass die Klemmelemente auf die jeweilige Andruckfläche des Kernpakets bewegt werden. Diese Zustellbewegung der Klemmelemente erfolgt dann mittels des Manipulators so lange, bis die definierte Klemmkraft ausgebildet ist. Dadurch ist dann eine Gießform ausgebildet, die zu einer Gießmaschine weiter gefördert werden kann. Die Fördervorrichtung kann hier durch ein Flurförderfahrzeug, ein Fließband oder eine andere geeignete Vorrichtung zum Fördern von derartigen Gießformen gebildet sein. Insbesondere kann eine taktweise Förderung vorgesehen sein.

Die Klemmvorrichtungen können jeweils zumindest eine Klemmeinrichtung umfassen, wobei die Klemmvorrichtungen unterschiedlich ausgebildete Klemmeinrichtungen aufweisen können. Die Klemmvorrichtungen sind dann ebenfalls unterschiedlich ausgebildet, können jedoch mit der Fördervorrichtung transportiert und mit dem Manipulator betätigt werden. Hierdurch wird es möglich, dass unterschiedliche Kernpakete, die unterschiedlich ausgebildete Klemmeinrichtungen erfordern, mit nur einer Gießanlage verarbeitet werden können. Alternativ können jedoch auch sämtliche Klemmvorrichtungen identisch ausgebildet sein.

Die Gießanlage kann eine Gießmaschine umfassen, wobei an der Gießmaschine eine Abdeckvorrichtung ausgebildet sein kann, wobei die Abdeckvorrichtung die Klemmeinrichtung überdecken kann. Die Abdeckvorrichtung kann beispielsweise durch ein oder mehrere Bleche ausgebildet sein, die an der Gießmaschine oberhalb der Klemmeinrichtung angeordnet sind. Schmelze oder Schmelzespritzer können dann bei einem Gießvorgang von einem Bereich eines Angusses des Kernpakets nicht ohne Weiteres auf die Klemmeinrichtung gelangen. Die Abdeckvorrichtung kann so beschaffen sein, dass zwischen zwei parallelen Blechen der Abdeckvorrichtung ein Spalt oder eine Öffnung in einem Blech ausgebildet ist, innerhalb dem beziehungsweise der sich der Anguss befindet. Ein Transport der jeweiligen Gießform kann dann so zu der Gießmaschine erfolgen, dass bei einer Relativpositionierung die Abdeckvorrichtung gerade nicht den Anguss überdeckt. Optional kann die Abdeckvorrichtung auch an jeder der Klemmvorrichtungen angeordnet sein. In diesem Fall weist dann jede Klemmvorrichtung eine Abdeckvorrichtung auf.

Weitere vorteilhafte Ausführungsformen einer Gießanlage ergeben sich aus den Merkmalsbeschreibungen der auf den Vorrichtungsanspruch 1 zurückbezogenen Unteransprüche.

Bei dem erfindungsgemäßen Verfahren zum Gießen mit einer Klemmvorrichtung und einem mehrteiligen Kernpaket aus einem Formstoff wird mit zumindest einer Klemmeinrichtung der Klemmvorrichtung das Kernpaket an einander gegenüberliegenden Andruckflächen des Kernpakets mit einer Klemmkraft beaufschlagt, wobei mit zumindest zwei Klemmmodulen der Klemmeinrichtung die Klemmkraft auf das Kernpaket ausgebildet wird, wobei jeweils ein Klemmelement der Klemmmodule zur Anlage an einer der Andruckflächen des Kernpakets gelangt, wobei die Klemmelemente relativ zu der Andruckfläche voneinander unabhängig bewegt werden. Zu den Vorteilen des erfindungsgemäßen Verfahrens wird auf die Vorteilsbeschreibung der erfindungsgemäßen Klemmvorrichtung verwiesen.

Weiter kann das Verfahren die nachfolgend genannten Schritte teilweise oder vollständig umfassen:
a) Anordnen des Kernpakets auf einem Träger der Klemmvorrichtung;
b) Anordnen des Trägers auf einer Wanne der Klemmvorrichtung oder Anordnen des Trägers auf einer Wanne der Klemmvorrichtung vor dem Anordnen des Kernpakets auf dem Träger;
c) Anordnen der Klemmeinrichtung an dem Träger;
d) Einspannen des Kernpakets mittels der Klemmmodule in der Klemmvorrichtung, bevorzugt mittels eines Manipulators;
e) Füllen des Kernpakets mit einem Gießwerkstoff mittels einer Gießmaschine;
f) Erstarren des Gießwerkstoffs zu einem Produkt und Entfernen der Klemmeinrichtung von dem Träger;
g) Entformen des gegossenen Produkts;
h) Transportieren und Rückführen der Klemmvorrichtungen, der Träger und der Wannen mit einer Fördervorrichtung.

Das Verfahren kann mit einer Mehrzahl von Klemmvorrichtungen durchgeführt werden, wobei die Klemmvorrichtungen identisch oder unterschiedlich ausgebildet sein können, wobei geometrisch sich unterscheidende Kernpakete mit den Klemmvorrichtungen gespannt werden können, wobei jeweils einem Klemmmodul zugeordnete Andruckflächen der Kernpakete mit voneinander abweichenden Relativabständen zu dem Klemmmodul hin ausgebildet sein können. Wenn die Klemmvorrichtungen identisch ausgebildet sind, kann auch mit den identischen Klemmvorrichtungen ein Spannen sich unterscheidender Kernpakete erfolgen. Die Kernpakete können sich dabei dadurch unterscheiden, dass deren Andruckflächen beziehungsweise Teilflächen der Andruckflächen mit Relativabständen zu dem Klemmmodul ausgebildet sind, die sich voneinander unterscheiden. Die sich zwischen den Kernpaketen unterscheidenden Relativabstände beziehungsweise eine Differenz der Relativabstände kann durch das Klemmmodul soweit kompensiert werden, dass auch die sich unterscheidenden Kernpakete geklemmt beziehungsweise gespannt werden können. Dazu kann das Klemmmodul das Klemmelement mit einem vergleichsweise großen Hub bewegen beziehungsweise positionieren. Es ist dann nicht mehr erforderlich, unterschiedliche Klemmvorrichtungen für unterschiedliche Kernpakete zu verwenden, beziehungsweise eine Anzahl unterschiedlicher Klemmvorrichtungen für jeweils Kernpakete einzusetzen und zu lagern. Gleichwohl ist es auch möglich, dass die Klemmvorrichtungen unterschiedlich ausgebildet sind, wobei sich diese Unterscheidung auf die Ausbildung der Klemmeinrichtung beschränken kann. Die Klemmvorrichtungen können dann zumindest soweit standardisiert sein, dass diese modular an die sich unterscheidenden Kernpakete angepasst werden können. Gleichwohl ist es mit dem Verfahren auch möglich, mit identischen Klemmvorrichtungen identische Kernpakete zu verarbeiten.

An dem Kernpaket und/oder der Klemmvorrichtung kann zumindest ein Sensor angeordnet sein, mittels dem eine Wegposition des Klemmelements, eine Klemmkraft des Klemmelements, eine Temperatur in oder an dem Kernpaket und/oder eine Gewichtskraft des Kernpakets gemessen werden kann. Die Verarbeitung eines derartigen Messwertes kann mittels einer Steuervorrichtung einer Gießanlage erfolgen. Durch die Messung der Wegposition des Klemmelements kann das Klemmelement auf eine Größe des Kernpakets voreingestellt werden, um das eigentliche Spannen des Kernpakets zu beschleunigen. Weiter kann das Klemmelement auch sehr schnell zugestellt beziehungsweise auf das Kernpaket hinbewegt werden, bis das Kernpaket in die Nähe des Klemmelements gelangt, um nachfolgend eine Zustellgeschwindigkeit zu verringern. Die Wegposition kann einfach mittels eines Wegsensors ermittelt werden. Die Klemmkraft kann mit einem Kraftsensor bestimmt werden, wobei dann auch sichergestellt werden kann, dass die Klemmkraft zwar ausreichend hoch ist, jedoch nicht zu einem Bruch des Kernpakets führt. Erfolgt bei einem Gießen beziehungsweise Abkühlen einer Schmelze ein Bruch des Kernpakets, kann dieser Bruch einfach aufgrund der Entlastung des betreffenden Kraftsensors detektiert werden. Mittels eines Temperatursensors kann eine Temperatur an dem Kernpaket oder innerhalb des Kernpakets leicht ermittelt werden, wobei dieser Temperaturwert zur Steuerung beziehungsweise Regelung eines Gießvorgangs und für eine Abkühlphase genutzt werden kann. Die Gewichtskraft des Kernpakets kann mittels eines Kraftsensors bestimmt werden. Auch hier kann eine Steuerung und Regelung eines Gießvorgangs erfolgen, beispielsweise dadurch, dass eine Formfüllung über die Gewichtskraft bestimmt wird.

An allen Andruckflächen kann eine gleichgroße Klemmkraft ausgebildet werden. Hierzu kann ein Manipulator zur Betätigung und Ausbildung der Klemmkraft verwendet werden. Mittels des Manipulators kann beispielsweise das jeweilige Klemmmodul soweit zugestellt werden, bis die gewünschte Klemmkraft erreicht ist. Dabei kann vorgesehen sein, dass sich die Klemmkraft gleichmäßig über die Andruckflächen des Kernpakets verteilt. Die Erreichung der Klemmkraft kann beispielsweise mittels eines Kraftsensors an dem jeweiligen Klemmmodul oder anhand eines voreingestellten Drehmoments an dem Manipulator erreicht werden.

Ein Typ eines Kernpakets und/oder einer Klemmvorrichtung kann mittels einer Erfassungseinrichtung einer Steuervorrichtung einer Gießanlage erfasst werden, wobei das Kernpaket und/oder die Klemmvorrichtung mittels eines individuellen Kennzeichens gekennzeichnet und/oder mittels einer Kamera aufgenommen werden kann, wobei für jeden Typ in einer Datenbank der Steuervorrichtung Parameter gespeichert werden können, wobei die Parameter für den jeweils erfassten Typ an einem Manipulator zum Einspannen des Kernpakets und/oder eine Gießmaschine der Gießanlage übermittelt werden können. In einer Gießanalage zirkulierende Kernpakete beziehungsweise Klemmvorrichtungen können alle gleichartig ausgebildet sein. Wenn diese sich jedoch unterscheiden, beispielsweise, wenn unterschiedliche Kernpakete in der Gießanlage verarbeitet werden sollen, ist es wesentlich, dass ein Typ beziehungsweise eine Bauart des jeweiligen Kernpakets beziehungsweise der Klemmvorrichtung erfasst wird. Dies kann mittels der Erfassungseinrichtung erfolgen, die dann den Typ beziehungsweise die Klemmvorrichtung ermitteln kann, die an den einzelnen Arbeitsstationen der Gießanlage beziehungsweise mit den einzelnen Arbeitsschritten der Gießanlage verarbeitet werden. Wesentlich ist hier das Einspannen des Kernpakets mit einer definierten Klemmkraft beziehungsweise das Gießen mit der Gießmaschine mit einer vorbestimmten Menge an Schmelze beziehungsweise Gießmasse. Wenn der Typ des Kernpakets beziehungsweise der Klemmvorrichtung ermittelt wurde, können die zur Verarbeitung erforderlichen Parameter, wie beispielsweise Klemmkraft oder Menge an Schmelze beziehungsweise Gießmasse, an den Manipulator beziehungsweise die Gießmaschine übermittelt werden. Der Typ des Kernpakets beziehungsweise der Klemmvorrichtung kann leicht dadurch bestimmt werden, dass diese jeweils mit einer individuellen Kennzeichnung versehen sind. Beispielsweise kann das Kernpaket und/oder die Klemmvorrichtung mittels eines RFID-Senders gekennzeichnet sein. Weiter kann auch ein Barcode aufgebracht sein. An dem Kernpaket kann der Barcode auch im Rahmen der Ausbildung des Kernpakets aufgebracht werden, beispielsweise mittels Laser oder dergleichen. Alternativ oder ergänzend kann das Kernpaket und/oder die Klemmvorrichtung mittels einer Kamera aufgenommen werden, wobei dann durch Bildverarbeitung der Kameraaufnahme der Typ bestimmt werden kann. Im Rahmen des Betriebs der Gießanlage können so unterschiedlichste Kernpakete in einer zufälligen Abfolge verarbeitet werden.

Weitere vorteilhafte Ausführungsformen des Verfahrens ergeben sich aus den Merkmalsbeschreibungen der auf den Vorrichtungsanspruch 1 zurückbezogenen Unteransprüche.

Nachfolgend werden bevorzugte Ausführungsformen der Erfindung unter Bezugnahme auf die beigefügten Zeichnungen näher erläutert.

Es zeigen:
- **Fig. 1:**: eine perspektivische Ansicht einer Gießanlage;
- **Fig. 2:**: eine Seitenansicht einer Gießform;
- **Fig. 3:**: eine Vorderansicht der Gießform;
- **Fig. 4:**: eine Querschnittansicht der Gießform;
- **Fig. 5:**: eine Längsschnittansicht der Gießform;
- **Fig. 6:**: eine perspektivische Teilansicht einer Klemmvorrichtung mit einem Kernpaket;
- **Fig. 7:**: eine perspektivische Teilansicht der Klemmvorrichtung;
- **Fig. 8:**: eine Draufsicht der Klemmvorrichtung;
- **Fig. 9:**: eine Seitenansicht der Klemmvorrichtung mit einem Träger;
- **Fig. 10:**: eine Seitenansicht der Klemmvorrichtung;
- **Fig. 11:**: eine Längsschnittansicht eines Klemmmoduls.

Eine Zusammenschau der **Fig. 1** bis **11** zeigt eine Gießform 10 in verschiedenen Ansichten. Die Gießform 10 ist aus einer Klemmvorrichtung 11 und einem Kernpaket 12 gebildet. Das Kernpaket 12 ist hier vereinfacht dargestellt und aus einer Mehrzahl von nicht näher gezeigten Kernen ausgebildet. Die Kerne des Kernpakets bestehen aus einem Formwerkstoff, insbesondere Kernsand, welcher mit einem Binder verfestigt wurde. Mit der Klemmvorrichtung 11 wird das Kernpaket 12 in der Klemmvorrichtung 11 gespannt, wobei mit der Klemmvorrichtung 11 eine Klemmkraft auf gegenüberliegende Andruckflächen 13 des Kernpakets 12 aufgebracht wird. Die **Fig. 1** zeigt eine Gießpfanne 14 einer hier nicht näher dargestellten Gießmaschine einer Gießanlage an einem Anguss 15 des Kernpakets 12, welches zu diesem Zeitpunkt in der Klemmvorrichtung 11 gespannt ist.

Die Klemmvorrichtung 11 ist aus zwei Klemmeinrichtungen 16 mit jeweils fünf Klemmmodulen 17 an einem Klemmrahmen 18 gebildet. Die Klemmmodule 17 sind an einem Oberrahmen 19 und einem Unterrahmen 20 des Klemmrahmens 18 verschraubt. Jedes der Klemmmodule 17 weist ein Klemmelement 21 auf, an dem hier jeweils eine Andruckplatte 22 montiert ist. Die Andruckplatte 22 wirkt auf die Andruckfläche 13, die hier jeweils in eine erste Teilfläche 23 und eine zweite Teilfläche 24 aufgeteilt und über einen Absatz 26 getrennt ist. Die ebenen Teilflächen 23 und 24 sind in zueinander versetzten, parallelen Ebenen 26 beziehungsweise 27 angeordnet. Die Klemmelemente 21 beziehungsweise Andruckplatten 22 können nun mittels der Klemmmodule 17 relativ zu den Teilflächen 23, 24 beziehungsweise der Andruckfläche 13 voneinander unabhängig so bewegt werden, dass die Andruckplatten 22 an der Andruckfläche 13 zur Anlage gelangen und diese mit einer Klemmkraft beaufschlagen.

Wie aus der **Fig. 11** hervorgeht, sind die Klemmmodule 17 jeweils mit einem Spindelstock 28 mit einer Führung 29 und einer mit einem hier nicht dargestellten Manipulator antreibbaren Spindel 30 ausgebildet. Das Klemmelement 21 ist über zwei Stäbe 31 in einem Führungskörper 32 des Klemmmoduls 17 linear bewegbar gelagert. Das Klemmelement 21 verfügt über eine Federeinrichtung 33, die aus einem Federpaket 34 aus Tellerfedern 35 an den jeweiligen Stäben 31 gebildet ist. Da die Stäbe 31 in Bohrungen 36 mit dem Federpaket 34 gelagert sind, wird bei einem Andrücken des Klemmelements 21 beziehungsweise der Andruckplatte 22 an die Andruckfläche 13 der jeweilige Stab 31 ein Stück weit in die Bohrung 36 geschoben, wobei mittels des Federpakets 34 eine Klemmkraft erzeugt wird. Eine Zustellung der Andruckplatte 22 kann hier einfach über einen Schraubenkopf 37 an der Spindel 30 mittels eines hier nicht dargestellten Manipulators, welcher ein einfacher Schlüssel oder ein elektromagnetischer Schrauber sein kann, erfolgen.

Die Klemmvorrichtung 11 weist weiter einen Träger 38 sowie eine Wanne 39 auf, in der der Träger 38 aufgenommen ist. Der Träger 38 ist aus einem Rahmen 40 mit Füßen 41 gebildet, wobei an dem Rahmen 40 eine Platte 42, die eine Auflagefläche 43 für das Kernpaket 12 ausbildet, befestigt ist. Weiter sind an dem Rahmen 40 Rungen 44 zur Abstützung des Kernpakets 12 angeordnet. Die Rungen 44 verhindern bei einem Transport oder Zerfall des Kernpakets 12, dass dieses umfällt. Die Rungen 44 sind so voneinander beabstandet, dass die Klemmelemente 21 an den Rungen 44 vorbei an das Kernpaket 12 bewegt werden können. Weiter ist in der Platte 42 eine Durchgangsöffnung 45 ausgebildet, über die der Formstoff des Kernpakets 12 nach unten fallen kann. An den Füßen 41 ist an einem oberen Ende 46 eine Auflage 47 für den Unterrahmen 20 beziehungsweise den Klemmrahmen 18 ausgebildet. Nach einer Positionierung des Klemmpakets 12 auf der Auflagefläche 43 kann so der Klemmrahmen 18 auf dem Träger 38 aufgesetzt werden.

Die Wanne 39 ist aus einem Wannenrahmen 48 mit geschlossenen Seitenflächen 49 und 50 sowie einem geschlossenen Boden 51 gebildet. Die Seitenflächen 50 sind so tief ausgebildet, dass der Träger 38 beispielsweise mit einem hier nicht dargestellten Flurförderfahrzeug über Gabelaufnahmen 52 in die Wanne 39 eingesetzt oder aus dieser entnommen werden kann. In einem so ausgebildeten Innenraum 53 der Wanne 39 kann bei einem Zerfall des Kernpakets 12 Formstoff aufgefangen und transportiert werden.

Oberhalb des Klemmrahmens 18 ist an dem Klemmrahmen 18 eine Abdeckvorrichtung 54 an diesem angeordnet. Die Abdeckvorrichtung 54 ist aus zwei Blechen 55 gebildet, die die jeweiligen Klemmeinrichtungen 16 so überdecken, dass bei einem Gießen mit der Gießpfanne 14 keine Schmelze oder Schmelzespritzer unmittelbar an die Klemmeinrichtungen 16 gelangen können. Zwischen den Blechen 55 ist somit ein Spalt 56 ausgebildet, über den der Anguss 15 zugänglich ist.

## Patentansprüche

1. Klemmvorrichtung (11) für ein mehrteiliges Kernpaket (12) aus einem Formstoff, wobei die Klemmvorrichtung zumindest eine Klemmeinrichtung (16) umfasst, mittels der das Kernpaket an einander gegenüberliegenden Andruckflächen (13) des Kernpakets mit einer Klemmkraft beaufschlagbar ist,
**dadurch gekennzeichnet,**
**dass** die Klemmeinrichtung zumindest zwei Klemmmodule (17) aufweist, mittels der die Klemmkraft auf das Kernpaket ausbildbar ist, wobei die Klemmmodule jeweils ein Klemmelement (21) zur Anlage an einer der Andruckflächen des Kernpakets aufweisen, wobei die Klemmelemente relativ zu der Andruckfläche voneinander unabhängig bewegbar sind.

2. Klemmvorrichtung nach Anspruch 1,
**dadurch gekennzeichnet,**
**dass** die Klemmvorrichtung (11) zumindest zwei Klemmeinrichtungen (16) umfasst, die relativ bezogen auf die Andruckflächen (13) des Kernpakets (12) einander gegenüberliegend angeordnet sind.

3. Klemmvorrichtung nach Anspruch 1 oder 2,
**dadurch gekennzeichnet,**
**dass** die Klemmvorrichtung (11) zumindest eine weitere Klemmeinrichtung umfasst, mittels der das Kernpaket (12) an weiteren Andruckflächen des Kernpakets, die quer, bevorzugt orthogonal, relativ bezogen auf die Andruckflächen (13) ausgebildet sind, mit einer weiteren Klemmkraft beaufschlagbar sind.

4. Klemmvorrichtung nach einem der vorangehenden Ansprüche,
**dadurch gekennzeichnet,**
**dass** die Klemmvorrichtung (11) einen Klemmrahmen (18) aufweist, der das Kernpaket (12) zumindest teilweise, bevorzugt vollständig, umgibt, wobei die Klemmmodule (17) an dem Klemmrahmen befestigt sind.

5. Klemmvorrichtung nach einem der vorangehenden Ansprüche,
**dadurch gekennzeichnet,**
**dass** die Klemmeinrichtung (16) zumindest drei, vier, fünf, sechs oder mehr Klemmmodule (17) umfasst.

6. Klemmvorrichtung nach einem der vorangehenden Ansprüche,
**dadurch gekennzeichnet,**
**dass** das Klemmmodul (17) einen Spindelstock (28) mit einer Führung (29) und eine an dem Spindelstock gelagerte mit einem Manipulator antreibbare Spindel (30) aufweist, wobei mit der Spindel das Klemmelement (21) entlang der Führung in Richtung auf die Andruckfläche (13) bewegbar ist.

7. Klemmvorrichtung nach einem der vorangehenden Ansprüche,
**dadurch gekennzeichnet,**
**dass** an dem Klemmelement (21) zumindest eine Federeinrichtung (33) ausgebildet ist, mittels der die Klemmkraft auf die Andruckfläche (13) ausübbar ist.

8. Klemmvorrichtung nach einem der vorangehenden Ansprüche,
**dadurch gekennzeichnet,**
**dass** die Klemmvorrichtung (11) einen Träger (38) umfasst, der eine Auflage (43) für das Kernpaket (12) ausbildet, wobei zumindest die Klemmeinrichtung (16) und/oder der Klemmrahmen (18) an dem Träger angeordnet ist.

9. Klemmvorrichtung nach Anspruch 8,
**dadurch gekennzeichnet,**
**dass** an dem Träger (38) Rungen (44) zur Abstützung des Kernpakets (12) angeordnet sind.

10. Klemmvorrichtung nach Anspruch 8 oder 9,
**dadurch gekennzeichnet,**
**dass** die Klemmvorrichtung (11) eine Wanne (39) umfasst, die eine Aufnahme für den Träger (38) ausbildet, wobei der Träger in die Wanne eingesetzt ist.

11. Gießform (10) mit einer Klemmvorrichtung (11) nach einem der vorangehenden Ansprüche und einem Kernpaket (12), wobei das Kernpaket an einander gegenüberliegenden Andruckflächen (13) des Kernpakets in der Klemmvorrichtung geklemmt ist.

12. Gießform nach Anspruch 11,
**dadurch gekennzeichnet,**
**dass** die jeweilige Andruckfläche (13) aus einer Anzahl von ebenen Teilflächen (23, 24) gebildet ist, wobei die Teilflächen in zueinander versetzten, parallelen Ebenen (26, 27) angeordnet sind.

13. Gießanlage umfassend eine Mehrzahl von Klemmvorrichtungen (11) nach einem der vorangehenden Ansprüche, einen Manipulator zum Spannen eines Kernpakets (12) in einer Klemmvorrichtung (11) und eine Fördervorrichtung zum Fördern der Klemmvorrichtungen entlang des Manipulators, wobei mittels des Manipulators Klemmmodule (17) der Klemmvorrichtung betätigbar und Klemmelemente (21) der Klemmmodule an eine Andruckfläche (13) des Kernpakets voneinander unabhängig bewegbar und mit einer definierten Klemmkraft beaufschlagbar sind.

14. Gießanlage nach Anspruch 13,
**dadurch gekennzeichnet,**
**dass** die Klemmvorrichtungen (11) jeweils zumindest eine Klemmeinrichtung (16) umfassen, wobei die Klemmvorrichtungen unterschiedlich ausgebildete Klemmeinrichtungen aufweisen.

15. Gießanlage nach Anspruch 13 oder 14,
**dadurch gekennzeichnet,**
**dass** die Gießanlage eine Gießmaschine umfasst, wobei an der Gießmaschine eine Abdeckvorrichtung (54) ausgebildet ist, wobei die Abdeckvorrichtung die Klemmeinrichtung (16) überdeckt.

16. Verfahren zum Gießen mit einer Klemmvorrichtung (11) und einem mehrteiliges Kernpaket (12) aus einem Formstoff, wobei mit zumindest einer Klemmeinrichtung (16) der Klemmvorrichtung das Kernpaket an einander gegenüberliegenden Andruckflächen (13) des Kernpakets mit einer Klemmkraft beaufschlagt wird,
**dadurch gekennzeichnet,**
**dass** mit zumindest zwei Klemmmodulen (17) der Klemmeinrichtung die Klemmkraft auf das Kernpaket ausgebildet wird, wobei jeweils ein Klemmelement (21) der Klemmmodule zur Anlage an einer der Andruckflächen des Kernpakets gelangt, wobei die Klemmelemente relativ zu der Andruckfläche voneinander unabhängig bewegt werden.

17. Verfahren nach Anspruch 16,
**dadurch gekennzeichnet,**
**dass** das Verfahren die folgenden Schritte umfasst:
a) Anordnen des Kernpakets (12) auf einem Träger (38) der Klemmvorrichtung (11);
b) Anordnen des Trägers (38) auf einer Wanne (39) der Klemmvorrichtung oder Anordnen des Trägers (38) auf einer Wanne (39) der Klemmvorrichtung vor dem Anordnen des Kernpakets (12) auf dem Träger;
c) Anordnen der Klemmeinrichtung (16) an dem Träger;
d) Einspannen des Kernpakets mittels der Klemmmodule (17) in der Klemmvorrichtung, bevorzugt mittels eines Manipulators;
e) Füllen des Kernpakets mit einem Gießwerkstoff mittels einer Gießmaschine;
f) Erstarren des Gießwerkstoffs zu einem Produkt und Entfernen der Klemmeinrichtung von dem Träger;
g) Entformen des gegossenen Produkts;
h) Transportieren und Rückführen der Klemmvorrichtungen, der Träger und der Wannen mit einer Fördervorrichtung.

18. Verfahren nach Anspruch 16 oder 17,
**dadurch gekennzeichnet,**
**dass** das Verfahren mit einer Mehrzahl von Klemmvorrichtungen (11) durchgeführt wird, wobei die Klemmvorrichtungen identisch oder unterschiedlich ausgebildet sind, wobei geometrisch sich unterscheidende Kernpakete (12) mit den Klemmvorrichtungen gespannt werden, wobei jeweils einem Klemmmodul (17) zugeordnete Andruckflächen (13) der Kernpakete mit voneinander abweichenden Relativabständen zu dem Klemmmodul ausgebildet sind.

19. Verfahren nach einem der Ansprüche 16 bis 18,
**dadurch gekennzeichnet,**
**dass** an dem Kernpaket (12) und/oder der Klemmvorrichtung (11) zumindest ein Sensor angeordnet ist, mittels dem eine Wegposition des Klemmelements (21), eine Klemmkraft des Klemmelements, eine Temperatur in oder an dem Kernpaket (12) und/oder eine Gewichtskraft des Kernpakets gemessen wird.

20. Verfahren nach einem der Ansprüche 16 bis 19,
**dadurch gekennzeichnet,**
**dass** an allen Andruckflächen (13) eine gleich große Klemmkraft ausgebildet wird.

21. Verfahren nach einem der Ansprüche 16 bis 20,
**dadurch gekennzeichnet,**
**dass** ein Typ eines Kernpaketes (12) und/oder einer Klemmvorrichtung (11) mittels einer Erfassungseinrichtung einer Steuervorrichtung einer Gießanlage erfasst wird, wobei das Kernpaket und/oder die Klemmvorrichtung mittels eines individuellen Kennzeichens gekennzeichnet und/oder mittels einer Kamera aufgenommen wird, wobei für jeden Typ in einer Datenbank der Steuervorrichtung Parameter gespeichert werden, wobei die Parameter für den jeweils erfassten Typ an einen Manipulator zum Einspannen des Kernpakets und/oder eine Gießmaschine der Gießanlage übermittelt werden.
